# EUROPÄISCHE PATENTANMELDUNG

(11) **EP 4 650 074 A1**
(43) Veröffentlichungstag der Anmeldung: **19.11.2025**
(21) Anmeldenummer: 24176230.1
(22) Anmeldetag: 16.05.2024
(51) Int. Cl.: B21B 35/04, B21B 31/02, B21B 13/10, B21B 1/18, B21B 13/04, B21B 17/04, B21B 17/10, B21B 17/14

(54) **WALZBLOCK**

(71) Anmelder: Kocks Technik GmbH&Co. KG, 40721 Hilden (DE)
(72) Erfinder: Schnug, Günter, 40223 Düsseldorf (DE); Gülcan, Mustafa, 50765 Köln (DE); Generalov, Sergey, 40721 Hilden (DE); Dedeken, Ralf, 51674 Wiehl (DE)
(74) Vertreter: Hoffmann Eitle

(57) **Zusammenfassung**

Die vorliegende Anmeldung betrifft einen Walzblock (100) zum Walzen von metallischen Stäben, Drähten oder Rohren entlang einer Walzachse, wobei der Walzblock (100) zwei oder mehr entlang der Walzachse hintereinander angeordnete, jeweils in einer Gerüstaufnahme (70) aufgenommene Walzgerüste (1) umfasst, wobei jedes der Walzgerüste (1) drei auf je einer Walzenwelle (22.1, 22.2, 22.3) sitzende, die Walzachse sternförmig umgebende Walzen (20.1, 20.2, 20.3), die zusammen ein Kaliber (21) bilden, aufweist, wobei zumindest zwei der drei Walzenwellen (22.1, 22.2, 22.3) jedes der Walzgerüste (1) jeweils mit einer Antriebseinheit (80.1, 80.2, 80.3) wirkverbunden sind. Die Antriebseinheit (80.1, 80.2, 80.3) weist einen Motor (81.1, 81.2, 81.3) mit einer Motorwelle und ein Getriebe (82.1, 82.2, 82.3) mit einem z-förmigen Getriebegehäuse (83.1, 83.2, 83.3) und mit einer Antriebswelle (84.1, 84.2, 84.3), die an die Motorwelle gekuppelt ist, und mit einer parallel zur Antriebswelle (84.1, 84.2, 84.3) versetzten Abtriebswelle (86.1, 86.2, 86.3), die an die Walzenwelle (22.1, 22.2, 22.3) gekuppelt ist, auf. Die Antriebseinheiten (80.1, 80.2, 80.3) sind in einer ersten und in einer zweiten Konfiguration konfiguriert, wobei ein aus dem Getriebegehäuse (83.1, 83.2, 83.3) herausstehender Teil der Antriebswelle (80.1, 80.2, 80.3) und ein aus dem Getriebegehäuse (83.1, 83.2, 83.3) herausstehender Teil der Abtriebswelle (86.1, 86.2, 86.3) jeweils mit einem Teil des Getriebegehäuses (83.1, 83.2, 83.3) axial überlappend oder überlappungsfrei angeordnet sind.

## Beschreibung

### TECHNISCHES GEBIET

Die vorliegende Erfindung betrifft einen Walzblock zum Walzen von metallischen Stäben, Drähten oder Rohren entlang einer Walzachse mit mehreren entlang der Walzachse hintereinander angeordneten, jeweils in einer Gerüstaufnahme aufgenommenen Walzgerüsten, von denen jedes drei auf je einer Walzenwelle sitzende, die Walzachse sternförmig umgebende Walzen aufweist, die zusammen ein Kaliber bilden.

### HINTERGRUND

Walzblöcke zum Walzen von stabförmigem Walzgut sind grundsätzlich bei der Herstellung von metallischen Rohren, Stäben oder Drähten bekannt. Walzgut kann dabei auf gewünschte Durchmesser gewalzt werden, indem das Kaliber dementsprechend eingestellt wird. Beispielsweise ist aus DE 100 15 340 A1 ein Walzgerüst für einen solchen Walzblock bekannt.

In der Regel werden mehrere Walzgerüste aufeinander folgend in einem Walzblock angeordnet. Dadurch kann das Walzgut insbesondere durch eine Differenz zwischen den Walzendrehzahlen der einzelnen Walzgerüste gestreckt und auf einen kleineren Durchmesser gewalzt werden.

Darüber hinaus ist die Rundheit des Walzguts nach Durchlauf eines Walzgerüsts in der Regel nicht ausreichend, da der Querschnitt aufgrund der üblicherweise sternförmigen Anordnung der Walzen und ihrer relativ kleinen Anzahl eine polygon-ähnliche Form annimmt, wobei die Seitenzahl des Polygons der Anzahl Walzen des Walzgerüsts entspricht. Beispielsweise weist ein durch ein einzelnes Drei-Walzen-Walzgerüst gewalztes Walzgut eine Querschnittsform auf, die nicht ideal rund, sondern annähernd dreieckig ausgebildet ist.

Die aufeinander folgenden Walzgerüste werden für die Verbesserung der Rundheit des Walzguts vorzugsweise so angeordnet, dass jeweils die Ecken des Walzgut-Querschnitts des ein Walzgerüst verlassenden Walzguts durch die Walzen des nachfolgenden Walzgerüsts zentral kontaktiert werden und der Walzgut-Querschnitt dadurch abgerundet wird.

Üblicherweise befinden sich deshalb die jeweils drei Walzen beispielsweise des ersten und des dritten Walzgerüsts eines Walzblocks mit vier Walzgerüsten in einer so genannten "Y-Anordnung" und die Walzen des jeweils dahinter angeordneten, beispielsweise zweiten und vierten Walzgerüsts, in einer so genannten "Anti-Y-Anordnung" (λ). Durch die abwechselnde Anordnung der Walzen und Walzgerüste in Y-Anordnung und Anti-Y-Anordnung werden jeweils die Ecken des Walzgut-Querschnitts durch das nachfolgende Walzgerüst von einer Walze gewalzt und der Walzgut-Querschnitt dadurch abgerundet.

In der Y-Anordnung ist die untere Walze so ausgerichtet, dass ihre Walzenwelle horizontal liegt, d.h. dass sich der Durchmesser der unteren Walze in Blickrichtung der Walzachse vertikal erstreckt. Dagegen ist es in der Anti-Y-Anordnung die obere Walze, deren Walzenwelle horizontal liegt, d.h. dass sich der Durchmesser der oberen Walze in Blickrichtung der Walzachse vertikal erstreckt. Die Walzenwellen der beiden weiteren Walzen liegen in beiden Fällen gegenüber der horizontalen Walzenwelle um jeweils 120° gekippt. Natürlich sind die Anordnungen relativ zur Horizontalen insgesamt beliebig, weil es für den hier beschriebenen Effekt nur auf die relative Anordnung der Walzen bezüglich benachbarter Walzgerüste ankommt.

Die Anordnung der Walzgerüste hintereinander zu einem Walzblock erfolgt üblicherweise durch Gerüstaufnahmen, in welche die Walzgerüste eingebracht und von diesen gehalten werden. Dies ermöglicht es, Walzgerüste aus dem Walzblock beispielsweise für die regelmäßig erforderliche Wartung auszutauschen.

Die Walzen sind üblicherweise kraftschlüssig auf den Walzenwellen angeordnet und werden durch einen Antrieb der Walzenwellen angetrieben. Hierfür gibt es das Konzept, jede der Walzenwellen separat durch einen eigenen Antrieb anzutreiben oder mehrere der Walzenwellen gemeinsam über ein entsprechendes Getriebe durch einen einzigen Antrieb anzutreiben. Die vorliegende Erfindung bezieht sich auf das Konzept des separaten Antreibens der Walzenwellen jeweils durch einen eigenen Antrieb.

Bei diesem Konzept besteht die Schwierigkeit, dass sehr viel Bauraum benötigt wird, um die vielen Antriebsmotoren und entsprechenden Untersetzungsgetriebe unterzubringen. Es gibt dabei insbesondere das Problem, dass die Motoren für einen ausreichenden Abstand zueinander in einer großen Distanz von der Walzachse angeordnet werden müssen.

### DARSTELLUNG DER ERFINDUNG

Vor diesem Hintergrund besteht eine Aufgabe der vorliegenden Erfindung darin, einen Walzblock zum Walzen von metallischen Stäben, Drähten oder Rohren entlang einer Walzachse zu konstruieren, der möglichst platzsparend aufgebaut ist. Insbesondere besteht eine Aufgabe der vorliegenden Erfindung darin, den Walzblock zusätzlich auch so zu konstruieren, dass auch möglichst wenige Ressourcen für die Herstellung und Installation des Walzblocks erforderlich sind, ohne Zugeständnisse bei der Leistungsfähigkeit des Walzblocks, insbesondere bei der Walzleistung im Betrieb des Walzblocks machen zu müssen.

Diese Aufgabe wird durch einen Walzblock nach Anspruch 1 gelöst. Vorteilhafte Ausgestaltungen der Erfindung ergeben sich aus den Unteransprüchen.

Ein bevorzugter Walzblock zum Walzen von metallischen Stäben, Drähten oder Rohren entlang einer Walzachse umfasst zwei oder mehr entlang der Walzachse hintereinander angeordnete, jeweils in einer Gerüstaufnahme aufgenommene Walzgerüste. Jedes der drei Walzgerüste weist dabei drei auf je einer Walzenwelle sitzende, die Walzachse sternförmig umgebende Walzen auf, die zusammen ein Kaliber bilden. Zumindest zwei der drei Walzenwellen jedes der Walzgerüste sind jeweils mit einer Antriebseinheit wirkverbunden. Diese Antriebseinheit weist einen Motor mit einer Motorwelle auf und weist ein Getriebe mit einem z-förmigen Getriebegehäuse, mit einer Antriebswelle, die vorzugsweise mit der Motorwelle fluchtet und daran gekuppelt ist, und mit einer parallel zur Antriebswelle versetzten Abtriebswelle, die vorzugsweise mit der Walzenwelle fluchtet und daran gekuppelt ist, auf.

Die Antriebseinheit zumindest jeweils einer der Walzenwellen der Walzgerüste ist dabei in einer ersten Konfiguration konfiguriert, wobei in der ersten Konfiguration ein aus dem Getriebegehäuse herausstehender Teil der Antriebswelle oder ein Teil der Motorwelle und ein aus dem Getriebegehäuse herausstehender Teil der Abtriebswelle oder ein Teil der Walzenwelle jeweils mit einem Teil des Getriebegehäuses axial überlappend angeordnet sind. Zusätzlich ist die Antriebseinheit zumindest jeweils einer anderen der Walzenwellen der Walzgerüste in einer zweiten Konfiguration konfiguriert, wobei in der zweiten Konfiguration ein aus dem Getriebegehäuse herausstehender Teil der Antriebswelle und die Motorwelle und ein aus dem Getriebegehäuse herausstehender Teil der Abtriebswelle und die Walzenwelle axial überlappungsfrei in Bezug auf das Getriebegehäuse angeordnet sind.

Die Getriebe der Antriebseinheiten weisen jeweils das z-förmige Getriebegehäuse auf, das einen Versatz zwischen Antriebswelle und Abtriebswelle sowohl radial zur Achse der beiden parallelen Wellen als auch entlang der Achse der beiden parallelen Wellen ermöglicht.

Diese z-förmige Gestalt des Getriebegehäuses ermöglicht es, das Getriebe in verschiedenen Konfigurationen so anzuordnen, dass damit je nach Anforderung ein besonders kurzer Abstand zwischen der an der Antriebswelle des Getriebes angekuppelten Motorwelle und damit auch dem Motor selbst und der an der Abtriebswelle des Getriebes gekuppelten Walzenwelle und damit auch dem Walzgerüst erzielt werden kann. Dies ist in der ersten Konfiguration der Fall, in der eine axial überlappende Anordnung des Getriebegehäuses mit den an das Getriebe ankuppelnden Wellen oder den entsprechenden Kupplungsteilen der An- und Abtriebswellen vorgesehen ist. Durch die axiale Überlappung ist das Getriebe so verschachtelt, dass es in axialer Richtung, gesehen entlang der Achse der Walzenwellen und damit auch der Motorwellen, nicht sehr, wenn überhaupt, zum Bauraumbedarf beiträgt.

In der zweiten Konfiguration kann das z-förmige Gehäuse aber auch so angeordnet werden, dass das Getriebe in seiner axialen Erstreckung zwischen der Walzenwelle und der Motorwelle angeordnet ist und somit zu einem relativ großen Abstand zwischen der Motorwelle und damit dem Motor einerseits und der Walzenwelle und damit dem Walzgerüst andererseits führt.

Dass die Abtriebswellen mit den Walzenwellen fluchten, macht diesen Teil der Momentübertragung unanfällig für Störungen und erlaubt eine hohe Stabilität. Eine Gelenkwelle und eine nicht fluchtende Ausrichtung der Walzenwellen und dazugehörigen Abtriebswellen und der Motorwellen und dazugehörigen Antriebswellen ist aber auch möglich.

Vorzugsweise ist auch die dritte der drei Walzenwellen jedes der Walzgerüste mit einer solchen Antriebseinheit wirkverbunden, welche Antriebseinheit einen Motor mit einer Motorwelle aufweist und ein Getriebe mit einem z-förmigen Getriebegehäuse und mit einer Antriebswelle, die mit der Motorwelle fluchtet und daran gekuppelt ist, und mit einer parallel zur Antriebswelle versetzten Abtriebswelle, die mit der Walzenwelle fluchtet und daran gekuppelt ist, aufweist. Die Antriebseinheit ist dabei vorzugsweise in der ersten Konfiguration oder in der zweiten Konfiguration, wie sie oben definiert und beschrieben sind, konfiguriert.

Bevorzugt sind die Walzenwellen benachbarter Walzgerüste parallel zueinander ausgerichtet und senkrecht zur Walzachse zueinander versetzt angeordnet. Dabei sind alle mit den jeweils parallel zueinander ausgerichteten der Walzenwellen wirkverbundenen Antriebseinheiten in der ersten Konfiguration oder in der zweiten Konfiguration konfiguriert.

Insbesondere bei einem Wechsel benachbarter Walzgerüste zwischen der Y-Anordnung und der Anti-Y-Anordnung können die Walzenwellen parallelverschoben angeordnet sein, so dass die auf der jeweiligen Welle sitzende Walze das Walzgut abwechselnd von gegenüberliegenden Seiten und in entgegengesetzten Richtungen walzt. Dass die Antriebseinheiten paralleler Walzenwellen gleich konfiguriert sind, d.h. in der ersten Konfiguration oder in der zweiten Konfiguration, führt zu einer effizienten Raumausnutzung. Außerdem ermöglicht dies, dass im Falle von oberhalb der Walzgerüste angeordneten Antriebseinheiten eine insgesamt über den gesamten Walzblock und nicht nur ein einzelnes Walzgerüst relativ niedrige Bauhöhe bei gleichzeitig hoher Durchgangshöhe neben dem Walzgerüst erreicht wird. Im Falle von unterhalb der Walzgerüste angeordneten Antriebseinheiten ist ein einheitlicher, relativ großer Abstand der Getriebegehäuse und Motoren von den Gerüstgehäusen möglich, so dass Peripherievorrichtungen wie insbesondere ein Schienensystem für einen Gerüstwechselwagen oder andere sich dem Walzgerüst seitlich nähernde Vorrichtungen und Maschinen ausreichen Platz finden. Für beide auf den ersten Blick widersprechende Anforderungen kann das gleiche Getriebegehäuse verwendet werden, so dass der vorliegende Walzblock sehr flexibel einsetzbar und dabei dennoch durch den vielseitigen Einsatz der einzelnen Elemente kostengünstig herstellbar ist.

Besonders bevorzugt ist hierbei, dass die mit den jeweils parallel zueinander ausgerichteten Walzenwellen wirkverbundenen Antriebseinheiten benachbarter Walzgerüste so ausgerichtet sind, dass die Abtriebswellen abwechselnd in entgegengesetzte Richtungen zu den Antriebswellen versetzt sind. So kann gleichzeitig die zuvor beschriebene effiziente Raumausnutzung erzielt werden und die Motoren der Antriebseinheiten können schon nah der Walzachse einen großen Abstand zueinander haben, was es erlaubt, dass die Motoren relativ groß ausgebildet und relativ nah an der Walzachse angeordnet sein können.

Bevorzugt ist jeweils eine erste der drei Walzenwellen jedes der Walzgerüste so ausgerichtet, dass sich die mit ihr wirkverbundene Antriebseinheit oberhalb der Walzgerüste befindet. Die mit den ersten der drei Walzenwellen wirkverbundenen Antriebseinheiten sind dabei in der ersten Konfiguration konfiguriert, um eine kleine Bauhöhe des Walzblocks oberhalb der Walzachse zu ermöglichen und dabei gleichzeitig eine große Durchgangshöhe seitlich des Walzblocks für eine Person oder Peripheriegeräte zu erhalten.

Dabei ist es besonders vorteilhaft, wenn die Motoren der mit den ersten der drei Walzenwellen wirkverbundenen Antriebseinheiten mit einer Konsole auf dem Getriebegehäuse der jeweiligen Antriebseinheit montiert sind. Die Getriebegehäuse erlauben durch ihre Z-Form und die Anordnung schräg oberhalb des Walzblocks, dass sie keine zusätzliche Traverse benötigen, auf der sie liegen, sondern das Getriebe, vorzugsweise auch noch zumindest teilweise den dazugehörigen Motor, selbst tragen.

Die Getriebegehäuse können zusammen eine freitragende Brücke zum Anordnen der nebeneinander angeordneten Getriebe bilden. Mit anderen Worten benötigen sie keine eigene Stahltraverse. Durch die Getriebegehäuse kann auch zumindest ein Teil der Gewichtslast der jeweiligen Motoren aufgenommen werden.

Vorzugsweise können die Motoren sowohl von den Getriebegehäusen als auch einem oder mehreren zusätzlichen Trägern gehalten werden.

In einer bevorzugten Ausführungsform ist jeweils eine zweite der drei Walzenwellen jedes der Walzgerüste so ausgerichtet, dass sich die mit ihr wirkverbundene Antriebseinheit unterhalb der Walzgerüste befindet. Dabei sind die mit den zweiten der drei Walzenwellen wirkverbundenen Antriebseinheiten in der zweiten Konfiguration konfiguriert, um einen großen Freiraum unterhalb der Walzgerüste für Peripherieelemente zu ermöglichen.

Bei den Peripherieelementen kann es sich insbesondere um ein Schienensystem für einen Gerüstwechselwagen handeln. Der Gerüstwechselwagen ist ein Wagen zum gleichzeitigen Wechseln mehrerer Walzgerüste, z.B. für Wartung oder zum schnellen Anpassen an ein anderes Walzgut. Daher übt der Gerüstwechselwagen eine sehr große Belastung auf den Boden aus, weshalb er vorzugsweise auf einem Schienensystem bewegt wird. Dieses Schienensystem erfordert Bauraum im Boden, der mit der Anordnung der Antriebseinheiten in der zweiten Konfiguration günstig überbrückt werden kann.

Bei einem bevorzugten Walzblock ist jeweils eine dritte der drei Walzenwellen jedes der Walzgerüste horizontal ausgerichtet, so dass sich die mit ihr wirkverbundene Antriebseinheit neben den Walzgerüsten befindet.

Dabei können die mit den dritten Walzenwellen wirkverbundenen Antriebseinheiten in der zweiten Konfiguration konfiguriert sein, um einen großen Abstand zwischen den Motoren der Antriebseinheiten benachbarter Walzgerüste zu ermöglichen.

Alternativ können die mit den dritten Walzenwellen wirkverbundenen Antriebseinheiten in der ersten Konfiguration konfiguriert sind, um einen geringen Bauraum neben den Walzgerüsten zu ermöglichen. Je nach Einbausituation können also die verschiedenen Vorteile der ersten und zweiten Konfiguration der Antriebseinheiten genutzt werden. Dies unterstreicht die große Flexibilität, die durch das besondere z-förmige Getriebegehäuse und die bevorzugte Anordnung und Ausrichtung der Antriebseinheiten erzielt wird.

In einer bevorzugten Ausführungsform weist das Getriebegehäuse zusätzlich zu der Antriebswelle und der Abtriebswelle mindestens eine Zwischenwelle auf. Durch die Zwischenwelle kann eine besonders gut ausgeprägte Z-Form des Getriebegehäuses realisiert werden, die es dem Getriebegehäuse besonders gut ermöglicht, in der oben ausgeführten Weise zu einem besonders flexibel konfigurierbaren Walzblock beizutragen.

Vorzugsweise weist das Getriebe zusätzlich zu der Antriebswelle und der Abtriebswelle die Zwischenwelle und eine Schaltwelle auf.

Das Gerüstgehäuse des Walzgerüsts oder aller Walzgerüste des Walzblocks hat vorzugsweise, gesehen entlang der Walzachse, eine sechseckige Außenform. Hierdurch kann das Walzgerüst leicht in der Y-Anordnung und Anti-Y-Anordnung in der Gerüstaufnahme aufgenommen werden, wobei die Antriebseinheiten, deren Positionen und Ausrichtungen sich nach den Positionen und Ausrichtungen der Walzenwellen richten müssen, besonders günstig angeordnet werden können. Dies gilt in besonderem Maße für weitere Peripheriegeräte wie eine Fernanstellung der Walzen, deren Anordnung und Ausrichtung bei geschickt gewählter sechseckiger Außenform der Walzgerüste für verschiedene Anordnungen und Konfigurationen der Walzgerüste beibehalten oder weitestgehend beibehalten werden können.

Weitere Vorteile und Weiterbildungen der Erfindung ergeben sich aus der nachfolgenden Figurenbeschreibung und der Gesamtheit der Ansprüche.

### KURZE FIGURENBESCHREIBUNG

- Fig. 1: zeigt schematisch einen bevorzugten Walzblock samt Antriebseinheiten in einer Ansicht entlang einer Walzachse.
- Fig. 2: zeigt schematisch ein Walzgerüst samt Antriebseinheiten des Walzblocks aus Fig. 1 in einer Y-Anordnung.
- Fig. 3: zeigt schematisch ein Walzgerüst samt Antriebseinheiten des Walzblocks aus Fig. 1 in einer Anti-Y-Anordnung.
- Fig. 4: zeigt das Walzgerüst aus Fig. 3 in einer teilweisen Schnittansicht.

### WEGE ZUR AUSFÜHRUNG DER ERFINDUNG

Fig. 1 zeigt schematisch einen bevorzugten Walzblock 100 samt Antriebseinheiten 80.1, 80.2, 80.3 in einer Ansicht entlang einer Walzachse. Die Walzachse verläuft also in der Ansicht dieser Figur senkrecht zur Bildebene.

In der Mitte der Abbildung ist ein Walzgerüst 1 gezeigt, das ein Gerüstgehäuse 10 mit einer sechseckigen Außenform aufweist. Die Außenform stellt ein regelmäßiges Sechseck dar, wobei das Walzgerüst 1 auf einer horizontal ausgerichteten Seite des Sechsecks steht. Das Walzgerüst 1 umfasst drei Walzen 20.1, 20.2, 20.3, die jeweils eine Walzebene definieren, in der der Umfang der Walze 20.1, 20.2, 20.3 verläuft. Jede der Walzen 20.1, 20.2, 20.3 sitzt auf einer sich hauptsächlich senkrecht zu der Walzebene erstreckenden Walzenwelle 22.1, 22.2, 22.3. Die Walzen 20.1, 20.2, 20.3 umgeben die Walzachse sternförmig und bilden dabei ein Kaliber 21, durch welches das Walzgut beim Walzen hindurchgeführt wird.

Die sternförmige Anordnung der Walzen 20.1, 20.2, 20.3 ist in Fig. 1 in der so genannten Anti-Y-Anordnung abgebildet. Diese Bezeichnung leitet sich davon ab, dass die Walzebenen der Walzen 20.1, 20.2, 20.3 als eine vertikale Ebene oberhalb des Kalibers 21 und zwei jeweils in einem 120°-Winkel zu der vertikalen Ebene geneigte Ebenen liegen, was in der Blickrichtung entlang der Walzachse einem umgekehrten Buchstaben Y ähnelt. Demgegenüber ist das in Fig. 2 abgebildete Walzgerüst 1 in der so genannten Y-Anordnung abgebildet, weil dort die vertikale Walzebene unterhalb des Kalibers 21 liegt und die Anordnung der Walzebenen somit in der Ansicht entlang der Walzachse einem Buchstaben Y ähnelt.

Das in Fig. 1 zu erkennende Walzgerüst 1 und die entlang der Walzachse fluchtend hintereinander angeordneten und somit in Fig. 1 verdeckten Walzgerüste 1 sind jeweils in einer Gerüstaufnahme 70 aufgenommen, die das betreffende Walzgerüst 1, in der Perspektive der Fig. 1 von links, teilweise umschließen. Ein unterer Rand, ein seitlicher Rand und ein oberer Rand des Walzgerüsts 1 werden von der Gerüstaufnahme aufgenommen. Dabei werden vier nebeneinanderliegende der sechs Seitenflächen 14.1, 14.2, 14.3, 14.4, 14.5, 14.6 des regelmäßigen Sechsecks, das durch die Außenform des jeweiligen Walzgerüsts 1 beschrieben wird, von der dazugehörigen Gerüstaufnahme 70 umfasst.

Die Walzen 20.1, 20.2, 20.3 sind spielfrei auf den Walzenwellen 22.1, 22.2, 22.3 angebracht, beispielsweise kraftschlüssig auf die Walzenwellen 22.1, 22.2, 22.3 aufgeschoben oder aufgeschrumpft, und werden durch ein Antreiben der Walzenwellen 22.1, 22.2, 22.3 angetrieben. Um die Walzenwellen 22.1, 22.2, 22.3 anzutreiben, ist der Walzblock 100 mit Antriebseinheiten 80.1, 80.2, 80.3 versehen.

Jede der Antriebseinheiten 80.1, 80.2, 80.3 treibt eine Walzenwelle 22.1, 22.2, 22.3 und damit eine Walze 20.1, 20.2, 20.3 an. Hierfür weist jede Antriebseinheit 80.1, 80.2, 80.3 einen Motor 81.1, 81.2, 81.3 mit einer Motorwelle und ein Getriebe 82.1, 82.2, 82.3 mit einem z-förmigen Getriebegehäuse 83.1, 83.2, 83.3, einer mit der Motorwelle fluchtenden und hieran gekuppelten Antriebswelle 84.1, 84.2, 84.3 und einer parallel zur Antriebswelle 84.1, 84.2, 84.3 versetzten, mit der Walzenwelle 22.1, 22.2, 22.3 fluchtenden und daran gekuppelten Abtriebswelle 86.1, 86.2, 86.3 auf.

Es befindet sich am Walzgerüst 1 eine Kupplung 88.1, 88.2, 88.3, über welche die Abtriebswelle 86.1, 86.2, 86.3 der Antriebseinheit 80.1, 80.2, 80.3 an die Walzenwelle 22.1, 22.2, 22.3 gekuppelt werden kann. Dabei ist es auch möglich, dass die Walzenwelle 22.1, 22.2, 22.3 oder die Abtriebswelle 86.1, 86.2, 86.3 aus mehreren Teilwellen zusammengesetzt ist. Dass die Abtriebswelle 86.1, 86.2, 86.3 mit der Walzenwelle 22.1, 22.2, 22.3 fluchtet, macht diesen Teil der Momentübertragung unanfällig für Störungen und erhöht die Stabilität. Es ist aber auch denkbar, eine Gelenkwelle vorzusehen.

In der in Fig. 1 gezeigten Ausführungsform ist die Abtriebswelle 86.1, 86.2, 86.3 zweiteilig ausgebildet und umfasst einen ersten Teil, der sich zwischen dem Walzgerüst 1 mit der Kupplung 88.1, 88.2, 88.3 der Walzenwelle 22.1, 22.2, 22.3 und dem z-förmigen Getriebegehäuse 83.1, 83.2, 83.3 erstreckt. Ferner umfasst die Abtriebswelle 86.1, 86.2, 86.3 einen zweiten Teil, der sich von dem ersten Teil der Abtriebswelle 86.1, 86.2, 86.3 bis in das Getriebegehäuse 83.1, 83.2, 83.3 erstreckt.

Entsprechend der Anzahl von drei Walzenwellen 22.1, 22.2, 22.3 pro Walzgerüst 1 sind drei Antriebseinheiten 80.1, 80.2, 80.3 jeweils mit einer Walzenwelle 22.1, 22.2, 22.3 fluchtend um das Walzgerüst 1 herum angeordnet. Pro Walzgerüst 1 ist dabei eine erste Antriebseinheit 80.1 in der in Fig. 1 dargestellten Perspektive oben rechts, eine zweite Antriebseinheit 80.2 unten rechts und eine dritte Antriebseinheit 80.3 auf etwa gleicher Höhe links des Walzgerüsts angeordnet.

Die ersten Antriebseinheiten 80.1 sind in einer ersten Konfiguration konfiguriert. In dieser Konfiguration verläuft der zweite Teil der Abtriebswelle 86.1 zumindest teilweise neben einem Teil des Getriebegehäuses 83.1, bevor er in das Getriebegehäuse 83.1 eintritt. Die Abtriebswelle 86.1 tritt also in einen von der Walzachse zurückgesetzt liegenden Teil des Getriebegehäuses 83.1 ein und verläuft somit teilweise mit einem Teil des Getriebegehäuses 83.1 axial überlappend. Diese Konfiguration des z-förmigen Getriebegehäuses 83.1 resultiert in einem Versatz zwischen der Abtriebswelle 86.1 und der Antriebswelle 84.1, so dass der Abstand zwischen dem Motor 81.1 der ersten Antriebseinheit 80.1 und der Walzachse klein ist. Das Getriebegehäuse 83.1 verkürzt durch den Versatz in der ersten Konfiguration den Abstand zwischen dem Motor 81.1 der Antriebseinheit 80.1 und dem Walzgerüst 1 oder der Walzachse.

Die zweiten Antriebseinheiten 80.2 sind in einer zweiten Konfiguration konfiguriert. In dieser Konfiguration verläuft der zweite Teil der Abtriebswelle 86.2 nicht neben dem Getriebegehäuse 83.2, bevor er in das Getriebegehäuse 83.2 eintritt. Es handelt sich bei der zweiten Konfiguration insofern um eine entgegengesetzte Ausrichtung der Z-Form des Getriebegehäuses 83.2, so dass der Abstand zwischen dem Motor 81.2 der zweiten Antriebseinheit 80.2 und der Walzachse groß ist. Das Getriebegehäuse 83.2 verlängert durch den Versatz in der zweiten Konfiguration den Abstand zwischen dem Motor 81.2 der Antriebseinheit 80.2 und dem Walzgerüst 1 oder der Walzachse.

Während die Z-Form des Getriebegehäuses 83.2 der ersten Antriebseinheiten 80.2 dazu führt, dass eine kompakte Bauweise eingenommen wird, also die Motoren der ersten Antriebseinheiten 80.2 bei gleicher Länge des ersten Teils der Abtriebswelle 84.2 wie in der zweiten Konfiguration relativ nah an der Walzachse und dem Walzgerüst 1 angeordnet sind, führt die Z-Form des Getriebegehäuses 83.2 der zweiten Antriebseinheiten 80.2 zu einer raumnehmenden Bauweise, in der die Motoren 81.2 der zweiten Antriebseinheiten 80.2 bei gleicher Länge des ersten Teils der Abtriebswelle 86.2 wie in der ersten Konfiguration relativ weit weg von der Walzachse und dem Walzgerüst 1 angeordnet sind.

Ein großer Abstand ist im Fall der zweiten Antriebseinheiten 80.2 vorteilhaft, weil somit ein Bauraum eines Schienensystems 90 für einen Gerüstwechselwagen 92 im Boden günstig überbrückt werden kann, ohne die Wellen zu verlängern und damit eine dynamische Instabilität zu erhöhen. Ein kleiner Abstand ist im Fall der ersten Antriebseinheiten 80.1 vorteilhaft, weil so eine Bauhöhe des Walzblocks 100 nach oben klein gehalten werden kann.

Die Getriebegehäuse 83.3 der dritten Antriebseinheiten 80.3 sind wie diejenigen der zweiten Antriebseinheiten 80.2 in der in Fig. 1 gezeigten Ausführungsform in der zweiten Konfiguration konfiguriert, so dass der Abstand zwischen den Motoren 81.3 der dritten Antriebseinheiten 80.3 und den jeweiligen Walzgerüsten 1 und der Walzachse bei gleicher Länge der Abtriebswelle 86.3 durch das Getriebegehäuse 83.3 verlängert ist.

Die erste Konfiguration des z-förmigen Getriebegehäuses 83.1, 83.2, 83.3 mit axial überlappender Anordnung eines Teils der Abtriebswelle 84.1, 84.2, 84.3 und des Getriebegehäuses 83.1, 83.2, 83.3 und die zweite Konfiguration des z-förmigen Getriebegehäuses 83.1, 83.2, 83.3 mit nicht überlappender, d.h. überlappungsfreier, Anordnung der Abtriebswelle 84.1, 84.2, 84.3 und des Getriebegehäuses 83.1, 83.2, 83.3 führen dazu, dass das Getriebegehäuse 83.1, 83.2, 83.3 entweder zu einer Verlängerung des Abstands zwischen dem jeweiligen Motor 81.1, 81.2 und dem Walzgerüst 1 führt oder durch die Z-Form die Ausdehnung des Getriebegehäuses 83.1, 83.2, 83.3 entlang der Ausrichtung der Walzenwelle 22.1, 22.2, 22.3 nahezu oder vollständig kompensiert wird.

Daneben unterscheiden sich die Ausrichtungen der ersten und zweiten Antriebseinheiten 80.1, 80.2 aufeinanderfolgender Walzgerüste 1, d.h. entlang der Walzachse hintereinander liegender Walzgerüste 1, von denen der dritten Antriebseinheiten 80.3.

Die Getriebegehäuse 83.1, 83.2 der ersten und zweiten Antriebseinheiten 80.1, 80.2 benachbarter Walzgerüste 1 sind so ausgerichtet, dass die Motoren 81.1 der ersten Antriebseinheiten 80.1 benachbarter Walzgerüste 1 nah beieinander liegen. Mit anderen Worten sind die Getriebegehäuse 83.1 entlang der Umfangsrichtung der Walzachse aufeinander zu gerichtet. Dies ist auch bei den zweiten Antriebseinheiten 80.2 benachbarter Walzgerüste 1 der Fall. Hierdurch wird entlang des Umfangs um die Walzachse auf Höhe der Motoren 81.1, 81.2 ein relativ kleiner Abstand zwischen den Motoren 81.1, 81.2 erzielt, was beispielsweise für die Lagerung der Motoren 81.1 der ersten Antriebseinheiten 80.1 und die Bauraumanforderungen der zweiten Antriebseinheiten 80.2 vorteilhaft ist.

Die ersten Antriebseinheiten 80.1 bilden durch die in Fig. 1 gezeigte Konfiguration des z-förmigen Getriebegehäuses 83.1 eine freitragende Brücke, die an zwei Seiten auf einem Träger abgelegt werden kann und keine zusätzliche Stahltraverse erforderlich macht. Die Getriebegehäuse 83.1 sind dabei vorzugsweise selbsttragend und können zudem zumindest einen Teil der Gewichtskraft der Motoren 81.1 aufnehmen.

Die Getriebegehäuse 83.3 der dritten Antriebseinheiten 80.3 aufeinanderfolgender Walzgerüste 1 sind dagegen so angeordnet, dass sie in Umfangsrichtung der Walzachse voneinander weg gerichtet sind, so dass ein großer Abstand zwischen benachbarten Motoren 81.3 erreicht wird, so dass die oberen Motoren 81.3 des Walzblocks 100 auf einem soliden Träger montiert werden können, der die unteren Motoren 91.3 nicht beeinträchtigt. Alternativ können die dritten Antriebseinheiten 80.3 aber auch wie die ersten oder die zweiten Antriebseinheiten 80.1, 80.2 konfiguriert sein.

In Fig. 1 ist auch ein Getriebewechselwagen 92 dargestellt sowie ein Schienensystem 90 für den Getriebewechselwagen 92. Ein Getriebewechselwagen 92 ist grundsätzlich bekannt. Das Schienensystem 90 für den Getriebewechselwagen 92 erfordert einen erheblichen Bauraum, weil es dazu ausgebildet sein muss, die Gewichtskraft des Getriebewechselwagens 92 selbst und von vier oder mehr Walzgerüsten 1 auf dem Getriebewechselwagen 92 aufzunehmen. Daher ist die zweite Konfiguration für die zweiten Antriebseinheiten 80.2 besonders vorteilhaft, weil sie einen großen Abstand der Motoren 81.2 von den Walzgerüsten 1 ermöglicht, ohne dafür lange Wellen nutzen zu müssen.

Fig. 2 zeigt schematisch ein Walzgerüst 1 samt Antriebseinheiten 80.1, 80.2, 80.3 des Walzblocks 100 aus Fig. 1 in einer Y-Anordnung. Bei einem typischen Walzblock 100 mit vier Walzgerüsten 1 sind zwei der Walzgerüste 1 in dieser Y-Anordnung ausgerichtet.

Fig. 3 zeigt schematisch ein Walzgerüst 1 samt Antriebseinheiten 80.1, 80.2, 80.3 des Walzblocks 100 aus Fig. 1 in einer Anti-Y-Anordnung. Bei einem typischen Walzblock 100 mit vier Walzgerüsten 1 sind zwei der Walzgerüste 1 in dieser Anti-Y-Anordnung ausgerichtet.

Die Y-Anordnung aus Fig. 2 und die Anti-Y-Anordnung aus Fig. 3 wechseln sich in einem typischen Walzblock 100 entlang der Walzachse ab.

Fig. 4 zeigt das Walzgerüst 1 aus Fig. 3 in einer teilweisen Schnittansicht, die eine schematische Darstellung der Getriebe 82.1, 82.2, 82.3 der Antriebseinheiten 80.1, 80.2, 80.3 zeigt. In dieser Darstellung ist zu erkennen, dass in dem Getriebegehäuse 83.1, 83.2, 83.3 zusätzlich zu der Antriebswelle 84.1, 84.2, 84.3 und der Abtriebswelle 86.1, 86.2, 86.3 eine Zwischenwelle und eine Schaltwelle vorgesehen ist.

Das Getriebe 82.1, 82.2, 82.3 ist so gebaut, dass die vom Motor 81.1, 81.2, 81.3 aus gezählt ersten beiden Wellen ein Schaltgetriebe enthalten. Mit dem dritten Zahnrad der zweiten Welle beginnt um eine Ebene versetzt eine zweistufige Reduktionsstufe zum Erreichen des erforderlichen Momentes. Die dritte Welle realisiert in der hier dargestellten Ausführungsform einen Z-Versatz und führt auch zu einer größeren Erstreckung des Getriebes 82.1, 82.2, 82.3 quer zur Ausrichtung der Wellen. Hierdurch kann ein großer Freiraum zwischen den Motoren 81.1, 81.2, 81.3 benachbarter Walzgerüste 1 hergestellt und entsprechender Bauraum zur Verfügung gestellt werden.

### BEZUGSZEICHENLISTE

- 1: Walzgerüst
- 10: Gerüstgehäuse
- 12: Außenseite
- 14.1, 14.2, 14.3, 14.4, 14.5, 14.6: Seitenfläche
- 20.1, 20.2, 20.3: Walze
- 21: Kaliber
- 22.1, 22.2, 22.3: Walzenwelle
- 70: Gerüstaufnahme
- 80.1, 80.2, 80.3: Antriebseinheit
- 81.1, 81.2, 81.3: Motor
- 82.1, 82.2, 82.3: Getriebe
- 83.1, 83.2, 83.3: Getriebegehäuse
- 84.1, 84.2, 84.3: Antriebswelle
- 86.1, 86.2, 86.3: Abtriebswelle
- 88.1, 88.2, 88.3: Kupplung
- 90: Schienensystem
- 92: Gerüstwechselwagen
- 100: Walzblock

## Patentansprüche

1. Walzblock (100) zum Walzen von metallischen Stäben, Drähten oder Rohren entlang einer Walzachse,
wobei der Walzblock (100) zwei oder mehr entlang der Walzachse hintereinander angeordnete, jeweils in einer Gerüstaufnahme (70) aufgenommene Walzgerüste (1) umfasst,
wobei jedes der Walzgerüste (1) drei auf je einer Walzenwelle (22.1, 22.2, 22.3) sitzende, die Walzachse sternförmig umgebende Walzen (20.1, 20.2, 20.3), die zusammen ein Kaliber (21) bilden, aufweist,
wobei zumindest zwei der drei Walzenwellen (22.1, 22.2, 22.3) jedes der Walzgerüste (1) jeweils mit einer Antriebseinheit (80.1, 80.2, 80.3) wirkverbunden sind,
welche Antriebseinheit (80.1, 80.2, 80.3) einen Motor (81.1, 81.2, 81.3) mit einer Motorwelle aufweist und ein Getriebe (82.1, 82.2, 82.3) mit einem z-förmigen Getriebegehäuse (83.1, 83.2, 83.3) und mit einer Antriebswelle (84.1, 84.2, 84.3), die an die Motorwelle gekuppelt ist, und mit einer parallel zur Antriebswelle (84.1, 84.2, 84.3) versetzten Abtriebswelle (86.1, 86.2, 86.3), die an die Walzenwelle (22.1, 22.2, 22.3) gekuppelt ist, aufweist und
wobei die Antriebseinheit (80.1, 80.2, 80.3) zumindest jeweils einer der Walzenwellen (22.1, 22.2, 22.3) der Walzgerüste (1) in einer ersten Konfiguration konfiguriert ist,
wobei in der ersten Konfiguration ein aus dem Getriebegehäuse (83.1, 83.2, 83.3) herausstehender Teil der Antriebswelle (84.1, 84.2, 84.3) oder ein Teil der Motorwelle und ein aus dem Getriebegehäuse (83.1, 83.2, 83.3) herausstehender Teil der Abtriebswelle (86.1, 86.2, 86.3) oder ein Teil der Walzenwelle (22.1, 22.2, 22.3) jeweils mit einem Teil des Getriebegehäuses (83.1, 83.2, 83.3) axial überlappend angeordnet sind und
wobei die Antriebseinheit (80.1, 80.2, 80.3) zumindest jeweils einer anderen der Walzenwellen (22.1, 22.2, 22.3) der Walzgerüste (1) in einer zweiten Konfiguration konfiguriert ist,
wobei in der zweiten Konfiguration ein aus dem Getriebegehäuse (83.1, 83.2, 83.3) herausstehender Teil der Antriebswelle (84.1, 84.2, 84.3) und die Motorwelle und ein aus dem Getriebegehäuse (83.1, 83.2, 83.3) herausstehender Teil der Abtriebswelle (86.1, 86.2, 86.3) und die Walzenwelle (22.1, 22.2, 22.3) axial überlappungsfrei in Bezug auf das Getriebegehäuse (83.1, 83.2, 83.3) angeordnet sind.

2. Walzblock (100) nach Anspruch 1, wobei auch die dritte der drei Walzenwellen (22.1, 22.2, 22.3) jedes der Walzgerüste (1) mit einer Antriebseinheit (80.1, 80.2, 80.3) wirkverbunden ist,
welche Antriebseinheit (80.1, 80.2, 80.3) einen Motor (81.1, 81.2, 81.3) mit einer Motorwelle aufweist und ein Getriebe (82.1, 82.2, 82.3) mit einem z-förmigen Getriebegehäuse (83.1, 83.2, 83.3) und mit einer Antriebswelle (84.1, 84.2, 84.3), die an die Motorwelle gekuppelt ist, und mit einer parallel zur Antriebswelle (84.1, 84.2, 84.3) versetzten Abtriebswelle (86.1, 86.2, 86.3), die an die Walzenwelle (22.1, 22.2, 22.3) gekuppelt ist, aufweist,
wobei die Antriebseinheit (80.1, 80.2, 80.3) in der ersten Konfiguration oder in der zweiten Konfiguration konfiguriert ist.

3. Walzblock (100) nach Anspruch 1 oder 2, wobei die an die Motorwelle gekuppelte Antriebswelle (84.1, 84.2, 84.3) mit der Motorwelle fluchtet

4. Walzblock (100) nach einem der vorhergehenden Ansprüche, wobei die an die Walzenwelle (22.1, 22.2, 22.3) gekuppelte Abtriebswelle (86.1, 86.2, 86.3) mit der Walzenwelle (22.1, 22.2, 22.3) fluchtet.

5. Walzblock (100) nach einem der vorhergehenden Ansprüche, wobei die Walzenwellen (22.1, 22.2, 22.3) benachbarter Walzgerüste (1) parallel zueinander ausgerichtet und senkrecht zur Walzachse zueinander versetzt angeordnet sind,
wobei alle mit den jeweils parallel zueinander ausgerichteten der Walzenwellen (22.1, 22.2, 22.3) wirkverbundenen Antriebseinheiten (80.1, 80.2, 80.3) in der ersten Konfiguration konfiguriert sind oder in der zweiten Konfiguration konfiguriert sind.

6. Walzblock (100) nach Anspruch 5, wobei die mit den jeweils parallel zueinander ausgerichteten der Walzenwellen (22.1, 22.2, 22.3) wirkverbundenen Antriebseinheiten (80.1, 80.2, 80.3) benachbarter Walzgerüste (1) so ausgerichtet sind, dass die Abtriebswellen (86.1, 86.2, 86.3) abwechselnd in entgegengesetzte Richtungen zu den Antriebswellen (84.1, 84.2, 84.3) versetzt sind.

7. Walzblock (100) nach einem der vorhergehenden Ansprüche, wobei jeweils eine erste der drei Walzenwellen (22.1, 22.2, 22.3) jedes der Walzgerüste (1) so ausgerichtet ist, dass sich die mit ihr wirkverbundene Antriebseinheit (80.1) oberhalb der Walzgerüste (1) befindet,
wobei die mit den ersten der drei Walzenwellen (22.1, 22.2, 22.3) wirkverbundenen Antriebseinheiten (80.1) in der ersten Konfiguration konfiguriert sind.

8. Walzblock (100) nach Anspruch 7, wobei die Motoren (81.1) der mit den ersten der drei Walzenwellen (22.1, 22.2, 22.3) wirkverbundenen Antriebseinheiten (80.1) mit einer Konsole auf dem Getriebegehäuse (83.1) der jeweiligen Antriebseinheit (80.1) montiert sind.

9. Walzblock (100) nach einem der vorhergehenden Ansprüche, wobei jeweils eine zweite der drei Walzenwellen (22.1, 22.2, 22.3) jedes der Walzgerüste (1) so ausgerichtet ist, dass sich die mit ihr wirkverbundene Antriebseinheit (80.2) unterhalb der Walzgerüste (1) befindet,
wobei die mit den zweiten der drei Walzenwellen (22.1, 22.2, 22.3) wirkverbundenen Antriebseinheiten (80.2) in der zweiten Konfiguration konfiguriert sind.

10. Walzblock (100) nach einem der vorhergehenden Ansprüche, wobei jeweils eine dritte der drei Walzenwellen (22.1, 22.2, 22.3) jedes der Walzgerüste (1) horizontal ausgerichtet ist, so dass sich die mit ihr wirkverbundene Antriebseinheit (80.3) neben den Walzgerüsten (1) befindet,
wobei die mit den dritten der drei Walzenwellen (22.1, 22.2, 22.3) wirkverbundenen Antriebseinheiten (80.3) in der zweiten Konfiguration konfiguriert sind,
oder wobei die mit den dritten der drei Walzenwellen (22.1, 22.2, 22.3) wirkverbundenen Antriebseinheiten (80.3) in der ersten Konfiguration konfiguriert sind.

11. Walzblock (100) nach einem der vorhergehenden Ansprüche, wobei das Getriebegehäuse (83.1, 83.2, 83.3) zusätzlich zu der Antriebswelle (84.1, 84.2, 84.3) und der Abtriebswelle (86.1, 86.2, 86.3) mindestens eine Zwischenwelle aufweist.

12. Walzblock (100) nach Anspruch 11, wobei das Getriebe (82.1, 82.2, 82.3) zusätzlich zu der Antriebswelle (84.1, 84.2, 84.3) und der Abtriebswelle (86.1, 86.2, 86.3) die Zwischenwelle und eine Schaltwelle aufweist.

13. Walzblock (100) nach einem der vorhergehenden Ansprüche, wobei das Walzgerüst (1) gesehen entlang der Walzachse eine sechseckige Außenform hat.
